# EUROPÄISCHE PATENTSCHRIFT

(11) **EP 1 321 202 B1**
(45) Veröffentlichungstag und Bekanntmachung des Hinweises auf die Patenterteilung: **16.02.2005**
(21) Anmeldenummer: 02024794.6
(22) Anmeldetag: 07.11.2002
(51) Int. Cl.: B21D 26/02, B21D 28/28, B21H 3/08

(54) **Fertigungsverfahren und Innenhochdruckumformwerkzeug zur Durchführung des Fertigungsverfahrens**
Manufacturing method and internal high pression forming tool for carrying out the manufacturing method
Procédé de fabrication et dispositif de formage à haute pression interne pour la mise en oeuvre du procédé de fabrication

(30) Priorität: 19.12.2001 DE 10162394
(43) Veröffentlichungstag der Anmeldung: 25.06.2003
(73) Patentinhaber: Bayerische Motoren Werke Aktiengesellschaft, 80809 München (DE)
(72) Erfinder: Schiffler, Walter-Josef, 84130 Dingolfing (DE)

(56) Entgegenhaltungen:
- DE-A- 19 719 426
- DE-A- 19 733 476
- DE-A- 19 733 477
- US-A- 6 134 767

## Beschreibung

Die vorliegende Erfindung betrifft ein Fertigungsverfahren gemäß dem Oberbegriff des Patentanspruches 1 sowie ein Innenhochdruckumformwerkzeug gemäß dem Oberbegriff des Patentanspruches 6 (siehe z.B. DE-A 197 19 426).

Aus der DE 197 19 426 A1 ist ein Innenhochdruckumformwerkzeug bekannt, in das "Zusatzwerkzeuge" wie z.B. Stanzwerke integriert sind. Bei einem Ausführungbeispiel sind in eine Werkzeughälfte des Innenhochdruckumformwerkzeugs mehrere axial verschiebliche Stanzwerkzeuge integriert. Mit den Stanzwerkzeugen können Löcher wahlweise "nach innen" oder "nach außen" gestanzt werden sowie wahlweise mit oder ohne am Bauteil verbleibenden Stanzbutzen. Beim Stanzen "mit am Bauteil verbleibenden Stanzbutzen" ist das Stanzwerkzeug an einer Stelle der Stanzkante stumpf ausgebildet. In diesem Bereich des Stanzwerkzeugs wird der auszustanzende Butzen nach innen umgebogen und verbleibt am herzustellenden Bauteil.

Aufgabe der Erfindung ist es, ein Fertigungsverfahren bzw. ein Werkzeug anzugeben, das eine größere "Fertigungstiefe" ermöglicht.

Diese Aufgabe wird durch die Merkmale der Patentansprüche 1 und 6 gelöst. Vorteilhafte Ausgestaltungen und Weiterbildungen sind den Unteransprüchen zu entnehmen.

Das Grundprinzip der Erfindung besteht darin, in eine Wandung eines durch Innenhochdruckumformung hergestellten Bauteils eine Durchgangsöffnung zu stanzen und anschließend in der Durchgangsöffnung ein Innengewinde herzustellen und zwar so, dass "Innenhochdruckumformbauteil" beim Stanzen der Durchgangsöffnung und bei der Herstellung des Innengewindes im Innenhochdruckumformwerkzeug verbleibt. Hierzu sind in das Innenhochdruckumformwerkzeug ein "Stanzwerkzeug" und ein "Gewindewerkzeug" integriert.

Nach einer Weiterbildung der Erfindung ist in das Innenhochdruckumformwerkzeug ein Werkzeug integriert, das einen Stanzabschnitt zum Stanzen der Durchgangsöffnung und einen weiteren Werkzeugabschnitt zur Herstellung des Innengewindes aufweist. Das heißt, mit ein und demselben Werkzeug kann gestanzt und ein Gewinde hergestellt werden. Vorzugsweise ist der Stanzabschnitt zweiteilig ausgeführt. Er weist dann einen zapfenartig vom freien Ende des Stanzwerkzeuges abstehenden Vorstanzabschnitt und einen sich daran anschließenden "Durchstellabschnitt" auf.

Vorzugsweise ist der Vorstanzabschnitt an seiner Stirnseite einseitig abgeschrägt. In einer Seitenansicht betrachtet ist der Vorstanzabschnitt also asymmetrisch. Die Abschrägung am Vorstanzabschnitt bewirkt, dass der auszustanzende Stanzbutzen nicht aus dem Bauteil herausgestanzt wird, sondern nach innen" umgeklappt wird. Der Stanzbutzen verbleibt somit am herzustellenden Bauteil. Der sich an den Vorstanzabschnitt anschließende Durchstellabschnitt hat im wesentlichen den Durchmesser der herzustellenden Durchgangsöffnung.

Während des Stanzvorgangs wird das Stanzwerkzeug im wesentlichen rein translatorisch verschoben, d.h. durch die Wandung des Innenhochdruckumformbauteils gepresst. Das Stanzwerkzeug kann dabei beispielsweise durch einen Hydraulikzylinder beaufschlagt werden. Wenn die Durchgangsöffnung gestanzt ist, wird das "Stanzwerkzeug" zur Herstellung des Innengewindes zusätzlich rotatorisch bewegt.

Das heißt, der Vorschubbewegung wird eine Drehbewegung überlagert. Das Innengewinde kann beispielsweise gerollt oder geschnitten werden.

Mit der Erfindung wird somit eine noch größere Fertigungstiefe als beim Stand der Technik erreicht. Durch den zusätzlichen integrierten Prozessschritt kann positionsgenau ein Formgewinde in dem Innenhochdruckumformbauteil hergestellt werden. Die Festigkeit des herzustellenden Gewindes, hängt vom Material des Innenhochdruckumformbauteils ab. Ein derart hergestelltes Gewinde ist zumindest für leicht bis mittelschwer belastete Schraubverbindungen geeignet. Insbesondere im Kfz-Bereich sind vielfältige Anwendungen denkbar, wie z.B. die Befestigung von Anbauteilen an Rahmen- bzw. Trägerteilen, die durch Innenhochdruckumformung hergestellt wurden.

Zusammenfassend werden mit der Erfindung insbesondere folgende Vorteile erreicht:
- Hohe Positions- und Wiederholgenauigkeit
- Wegfall eines außerhalb des Innenhochdruckumformwerkzeugs durchzuführenden Arbeitsschritts
- Einsatzteile wie z.B. "Einziehmuttern" werden nicht mehr benötigt, wodurch sich eine zusätzliche Gewichtsreduzierung ergibt.

Im folgenden wird die Erfindung anhand eines Ausführungsbeispiels im Zusammenhang mit der Zeichnung näher erläutert. Die Figuren 1 bis 7 zeigen die einzelnen Verfahrensschritte.

Figur 1 zeigt in schematischer Darstellung ein Innenhochdruckumformwerkzeug mit einer oberen Werkzeughälfte 1 und einer unteren Werkzeughälfte 2. Zwischen den beiden Werkzeughälften 1, 2 befindet sich ein in bekannter Weise durch Innenhochdruckumformung hergestelltes "Innenhochdruckumformbauteil" 3, das z.B. aus einem "Rohrrohling" hergestellt sein kann.

In dem unteren Werkzeugteil 2 ist eine zylindrische Ausnehmung 4 vorgesehen, in der ein "Nachbearbeitungswerkzeug" 5 angeordnet ist. Das "Nachbearbeitungswerkzeug" 5 lässt sich funktional in drei Abschnitte unterteilen, nämlich einen zapfenartig vom freien Ende abstehenden Vorstanzabschnitt 6, einen Durchstellabschnitt 7 und einen Werkzeugabschnitt 8 zur Herstellung eines Innengewindes.

Der Vorstanzabschnitt 6 ist in der hergezeigten Schnittansicht asymmetrisch, d.h. er weist an seiner Stirnseite eine seitliche Abschrägung 9 auf. Sein Durchmesser ist kleiner als der des Durchstellabschnitts 7. Das Nachbearbeitungswerkzeug 5 weist ferner im Umfangsbereich zwischen dem Vorstanzabschnitt 6 und dem Durchstellabschnitt 7 eine umlaufende Fase 10 auf. Vom Durchstellabschnitt 7 "erweitert" sich der Durchmesser des Nachbearbeitungswerkzeugs 5 konisch auf den Durchmesser des Werkzeugabschnitts 8, der zur Herstellung des Innengewindes vorgesehen ist.

Im folgenden werden die einzelnen in den Figuren 1 bis 7 dargestellten Arbeitsschritte nach der Herstellung des Innenhochdruckumformbauteils erläutert. In Figur 1 liegt das freie Ende des Vorstanzabschnittes 6 an der Außenseite des Innenhochdruckumformbauteils 3 an.

Anschließend wird, wie in Figur 2 dargestellt, das Nachbearbeitungswerkzeug 5 "zugestellt". Das heißt, der Vorstanzabschnitt 6 stanzt das Innenhochdruckumformbauteil 3 an. Im Bereich der Abschrägung 9 wird das Innenhochdruckumformbauteil 3 nicht durchgestanzt. Vielmehr entsteht ein sogenannter Stanzbutzen 11, der bei einer weiteren Vorschubbewegung des Nachbearbeitungswerkzeuges 5 nach innen umgebogen wird, was in Figur 3 dargestellt ist. Durch eine weitere Vorschubbewegung des Nachbearbeitungswerkzeuges 5 wird die herzustellende Durchgangsöffnung in dem Innenhochdruckumformbauteil 3 mittels des Durchstellabschnittes 7 durchgestanzt, was in Figur 4 dargestellt ist. Dabei werden die seitlichen Ränder des Innenhochdruckumformbauteils 3 rund um den Durchstellabschnitt 7 herum "sauber" im wesentlichen senkrecht umgebogen.

Nach dem Durchstellen erfolgt die Herstellung des Gewindes, was in Figur 5 dargestellt ist. Der Vorschubbewegung des Nachbearbeitungswerkzeuges 5 wird nun eine rotatorische Bewegung überlagert, wodurch im Innenhochdruckumformbauteil 3, genauer gesagt in seinen Randbereichen 12, 13, ein Innengewinde 14 hergestellt wird. Das Gewinde kann beispielsweise geschnitten oder gerollt werden.

Nach der Herstellung des Innengewindes 14 wird das Nachbearbeitungswerkzeug 5 wieder "herausgeschraubt" bzw. zurückgefahren, was in der Figur 6 dargestellt ist. Figur 7 zeigt schließlich das Fertigbauteil.

## Patentansprüche

1. Fertigungsverfahren mit folgenden Schritten:
a) Einbringen eines Bauteilrohlings zwischen Werkzeugteile eines Innenhochdruckumformwerkzeugs,
b) Schließen des Innenhochdruckumformwerkzeugs
c) Umformen des Bauteilrohlings in ein Innenhochdruckumformbauteil mittels eines Druckmediums,
d) Ausstanzen einer Durchgangsöffnung in einer Wandung des Innenhochdruckumformbauteils mittels eines Stanzwerkzeugs, das in dem Innenhochdruckumformwerkzeug angeordnet ist,
**dadurch gekennzeichnet, dass** bei im Innenhochdruckumformwerkzeug (1, 2) verbleibenden Innenhochdruckumformbauteil (3) in der Durchgangsöffnung ein Innengewinde (14) hergestellt wird.

2. Fertigungsverfahren nach Anspruch 1, **dadurch gekennzeichnet, dass** das Innengewinde (14) mittels eines Werkzeugabschnitts (8) des Stanzwerkzeugs (5) hergestellt wird, der sich an einen Stanzabschnitt (6, 7) des Stanzwerkzeugs (5) anschließt.

3. Fertigungsverfahren nach Anspruch 1 oder 2, **dadurch gekennzeichnet, dass** im Anschluss an Schritt c) die Wandung des Innenhochdruckumformbauteils (3) vorgestanzt, mit einem Vorstanzabschnitt (6) des Stanzwerkzeuges (5), der zapfenartig vom freien Ende des Stanzwerkzeuges (5) absteht.

4. Fertigungsverfahren nach Anspruch 3, **dadurch gekennzeichnet, dass** in Schritt d) die Durchgangsöffnung mit einem sich an den Vorstanzabschnitt (6) anschließenden Durchstellabschnitt (7) gestanzt wird.

5. Fertigungsverfahren nach einem der Ansprüche 1 bis 4, **dadurch gekennzeichnet, dass** ein beim Stanzen entstehender Stanzbutzen umgebogen wird und am herzustellenden Fertigteil (3) verbleibt.

6. Innenhochdruckumformwerkzeug mit
mindestens zwei Werkzeugteilen, zwischen die ein Bauteilrohling einbringbar ist,
einem Anschluss für Druckmedium zur Druckbeaufschlagung und Umformung des Bauteilrohlings in ein Innenhochdruckumformbauteil und
einem Stanzwerkzeug, das in einem der Werkzeugteile angeordnet ist, wobei das Stanzwerkzeug einen Stanzabschnitt aufweist zum Stanzen einer Durchgangsöffnung in einer Wandung des Innenhochdruckumformbauteils,
**dadurch gekennzeichnet, dass** das Innenhochdruckumformwerkzeug (1, 2) ein Werkzeug (5) zur Herstellung eines Innengewindes (14) in der Durchgangsöffnung aufweist.

7. Innenhochdruckumformwerkzeug nach Anspruch 6, **dadurch gekennzeichnet,** das Werkzeug (5) zur Herstellung des Innengewindes (14) durch einen Werkzeugabschnitt (8) des Stanzwerkzeugs (5) gebildet ist, der sich an den Stanzabschnitt (6, 7) anschließt.

8. Innenhochdruckumformwerkzeug nach Anspruch 6 oder 7, **dadurch gekennzeichnet, dass** der Stanzabschnitt (6, 7) mittig einen zapfenartig vom freien Ende des Stanzwerkzeugs (5) abstehenden Vorstanzabschnitt (6) aufweist, dessen Durchmesser kleiner ist als der Durchmesser der Durchgangsöffnung.

9. Innenhochdruckumformwerkzeug nach Anspruch 8, **dadurch gekennzeichnet, dass** der Vorstanzabschnitt (6) in einer Seitenansicht asymmetrisch ist und an seiner Stirnseite eine Abschrägung (9) aufweist.

10. Innenhochdruckumformwerkzeug nach Anspruch 8 oder 9, **dadurch gekennzeichnet, dass** zwischen dem Vorstanzabschnitt (6) und dem Abschnitt (8) zur Herstellung des Gewindes (14) ein Durchstellabschnitt (7) vorgesehen ist.

11. Innenhochdruckumformwerkzeug nach Anspruch 10, **dadurch gekennzeichnet, dass** das Stanzwerkzeug im Übergangsbereich zwischen dem Durchstellabschnitt (7) und dem Werkzeugabschnitt (8) konisch ist.

## Claims

1. A manufacturing method comprising the following steps:
a) introduction of a component blank between tool parts of an internal high pressure forming tool,
b) closing the internal high pressure forming tool,
c) forming the component blank into an internal high pressure formed component by means of a pressure medium,
d) punching a through-aperture in a wall of the internal high pressure formed component by means of a punching tool arranged in the internal high pressure forming tool,
**characterised in that** when the internal high pressure formed component (3) remains in the internal high pressure forming tool (1, 2), an internal thread (14) is produced in the through aperture.

2. A manufacturing method according to claim 1, **characterised in that** the internal thread (14) is produced by means of a tool section (8) of the punching tool (5) which adjoins a punching section (6, 7) of the punching tool (5).

3. A manufacturing method according to claim 1 or 2, **characterised in that** following step c) the wall of the internal high pressure formed component (3) is prepunched with a prepunching section (6) of the punching tool (5) which projects in a peg-like manner from the free end of the punching tool (5).

4. A manufacturing method according to claim 3, **characterised in that** in step d) the through-aperture is punched with a place-through section (7) adjacent to the prepunching section (6).

5. A manufacturing method according to any one of claims 1 to 4, **characterised in that** a punching produced during the punching operation is bent over and remains on the finished part (3) to be produced.

6. An internal high pressure forming tool comprising at least two tool parts, between which a component blank can be introduced, a connection for pressure medium for pressure loading and forming of the component blank into an internal high pressure formed component and a punching tool which is arranged in one of the tool parts, wherein the punching tool has a punching section for punching a through-aperture in a wall of the internal high pressure formed component, **characterised in that** the internal high pressure forming tool (1, 2) has a tool (5) for producing an internal thread (14) in the through-aperture.

7. A internal high pressure forming tool according to claim 6, **characterised in that** the tool (5) is formed for producing the internal thread (14) by a tool section (8) of the punching tool (5) which adjoins the punching section (6, 7).

8. An internal high pressure forming tool according to claim 6 or 7, **characterised in that** the punching section (6, 7) has, in the centre, a prepunching section (6) which projects in the manner of a peg from the free end of the punching tool (5) and has a diameter smaller than the diameter of the through-aperture.

9. An internal high pressure forming tool according to claim 8, **characterised in that** the prepunching section (6) is asymmetrical in a side view and has a bevel (9) on its end face.

10. An internal high pressure forming tool according to claim 8 or 9, **characterised in that** a place-through section (7) is provided between the prepunching section (6) and the section (8) for producing the thread (14).

11. An internal high pressure forming tool according to claim 10, **characterised in that** the punching tool is conical in the transition region between the place-through section (7) and the tool section (8).

## Revendications

1. Procédé de fabrication comprenant les étapes suivantes :
a) mise en place d'une ébauche de pièce entre des parties d'outil d'un outil de formage à haute pression intérieure,
b) fermeture de l'outil de formage à haute pression intérieure
c) transformation de l'ébauche de pièce en une pièce formée à haute pression intérieure au moyen d'un milieu sous pression,
d) découpage d'une ouverture débouchante dans une paroi de la pièce formée à haute pression intérieure au moyen d'un outil de découpage qui est agencé sur l'outil de formage à haute pression intérieure,
**caractérisé en ce qu'**
alors que la pièce formée à haute pression intérieure (3) reste dans l'outil de formage à haute pression intérieure (1, 2) un filetage intérieur (14) est formé dans l'ouverture débouchante.

2. Procédé de fabrication selon la revendication 1,
**caractérisé en ce que**
le filetage intérieur (14) est produit au moyen d'un segment d'outil (8) appartenant à l'outil de découpage (5) qui fait suite à un segment de découpage (6, 7) de l'outil de découpage (5).

3. Procédé de fabrication selon la revendication 1 ou 2,
**caractérisé en ce qu'**
à la suite de l'étape c), la paroi de la pièce formée à haute pression intérieure (3) subit un poinçonnage préalable avec un segment de poinçonnage préalable (6) de l'outil de découpage (5), qui fait saillie en forme de téton sur l'extrémité libre de l'outil de découpage (5).

4. Procédé de fabrication selon la revendication 3,
**caractérisé en ce que**,
dans l'étape d), l'ouverture débouchante est découpée avec un segment de traversée (7) qui fait suite au segment de poinçonnage préalable (6).

5. Procédé de fabrication selon une des revendications 1 à 4,
**caractérisé en ce qu'**
une débouchure formée lors du découpage est rabattue et reste sur la pièce finie (3) qu'il s'agit de fabriquer.

6. Outil de formage à haute pression intérieure comprenant
au moins deux parties d'outil entre lesquelles une ébauche de pièce peut être placée,
un raccordement de milieu sous pression destiné à l'application d'une pression et à la transformation de l'ébauche de pièce en une pièce formée à haute pression intérieure, et un outil de découpage qui est disposé dans une des parties de l'outil, l'outil de découpage présentant un segment de découpage destiné à découper une ouverture débouchante dans une paroi de la pièce formée à haute pression intérieure,
**caractérisé en ce que**
l'outil de formage à haute pression intérieure (1, 2) présente un outil (5) destiné à la production d'un filetage intérieur (14) dans l'ouverture débouchante.

7. Outil de formage à haute pression intérieure selon la revendication 6,
**caractérisé en ce que**
l'outil (5) destiné à la production du filetage intérieur (14) est formé par un segment d'outil (8) de l'outil de découpage (5), qui fait suite au segment de découpage (6, 7).

8. Outil de formage à haute pression intérieure selon la revendication 6 ou 7,
**caractérisé en ce que**
le segment de découpage (6, 7) présente, en son centre, un segment de poinçonnnage préalable (6) qui fait saillie en forme de téton sur l'extrémité libre de l'outil de découpage (5) et dont le diamètre est plus petit que le diamètre de l'ouverture débouchante.

9. Outil de formage à haute pression intérieure selon la revendication 8,
**caractérisé en ce que**
le segment de poinçonnage préalable (6) est de forme asymétrique dans une vue de côté et présente un chanfrein (9) au niveau de sa face frontale.

10. Outil de formage à haute pression intérieure selon la revendication 8 ou 9,
**caractérisé en ce qu'**
un segment de traversée (7) est prévu entre le segment de poinçonnage préalable (6) et le segment (8) destiné à la production du filetage (14).

11. Outil de formage à haute pression intérieure selon la revendication 12,
**caractérisé en ce que**
l'outil de découpage est conique dans la région de transition entre le segment de traversée (7) et le segment d'outil (8).
